# FASCICULE DE BREVET EUROPEEN

(11) **EP 2 195 504 B1**
(45) Date de publication et mention de la délivrance du brevet: **19.10.2011**
(21) Numéro de dépôt: 08847553.8
(22) Date de dépôt: 28.08.2008
(51) Int. Cl.: E05G 1/14, E05G 1/00

(54) **CONTENEUR SECURISE**
SICHERER BEHÄLTER
SECURE CONTAINER

(30) Priorité: 30.08.2007 FR 0706094
(43) Date de publication de la demande: 16.06.2010
(73) Titulaire: Oberthur Cash Protection, 21000 Dijon (FR)
(72) Inventeur: SAVARE, Thomas, F-92100 Boulogne-Billancourt (FR); BUETLER, Daniel, F-21121 Fontaine les Dijon (FR)
(74) Mandataire: Oudin, Stéphane
(86) Numéro de dépôt international: PCT/FR2008/001212
(87) Numéro de publication internationale: WO 2009/060141

(56) Documents cités:
- WO-A-03/010404
- WO-A-2006/084853
- US-A- 5 537 938

## Description

La présente invention est relative à un dispositif de sécurisation du type conteneur sécurisé pour le transport ou la conservation de documents ou d'objets de valeur, par exemple du type valeurs monétaires, chèques ou cartes bancaires et bijoux.

Dans le domaine des conteneurs sécurisés on connaît bien les conteneurs du type comportant une enceinte sécurisée renfermant des moyens de dégradation des valeurs contenues dans un compartiment de stockage par des dispositifs de projection d'un fluide d'altération, les moyens de dégradation étant activés dès qu'il y a tentative d'intrusion non autorisée dans le conteneur ou en cas de perte ou de vol de ce dernier.

Dans le cadre de la présente invention, on entend par fluide d'altération tout fluide pouvant modifier l'aspect des valeurs afin de les rendre inutilisables en cas de vol. Par exemple, il pourra s'agir d'un fluide de marquage à coloration visible, généralement employés dans les dispositifs de sécurisation, d'un fluide corrosif du type acide ou base forte, de colle ou d'un mélange de plusieurs types de fluide.

De nombreuses réalisations de conteneurs sécurisés de ce type ont déjà effectuées. On a ainsi développé des systèmes de sécurisation intégrés dans des valises, mallettes ou porte-documents conservant une apparence extérieure anodine. Les brevets FR 2.804.994, FR 2.827.903 ou encore FR 2.832.171 décrivent des exemples de valises de transport de fonds de ce genre. Les demandes de brevet WO 2006/037729 ou WO02006/084853, ce dernier document montrant toutes les caractéristiques du préambule de la revendication 1, décrivent des exemples de kits permettant de transformer une simple mallette du commerce en mallette sécurisée. S'ils sont séduisants par leur apparence anodine et leur compacité, ces valises et autres porte-documents sécurisés sont toutefois limités dans leur capacité, c'est-à-dire dans la quantité de valeurs qu'ils peuvent contenir. En outre, les agencements intérieurs de ces porte-documents ou valises ne sont généralement pas satisfaisants : soit ces éléments du système de sécurité sont apparents, par exemple le système d'aspersion, ce qui nuit à l'aspect esthétique premier du contenant sécurisé et offre en outre un accès partiel aux moyens de sécurité lors des opérations de chargement/déchargement des biens de valeur ; soit, à l'inverse, un habillage du système de sécurisation est réalisé, ce qui implique un démontage souvent fastidieux pour accéder aux différents éléments du système dans le cadre de leur maintenance.

Par ailleurs, on connaît également des systèmes de conteneurs sécurisés pouvant accueillir de plus gros volumes de valeurs, dans lesquels le compartiment de stockage fonctionne à la manière d'un tiroir. On pourra par exemple se référer aux brevets français FR 2.873.738, FR 2.869.939 ou FR 2.893.071 au nom de la demanderesse. Ces dispositifs sont relativement complexes sur le plan mécanique et ne permettent pas aux agents chargés de leur maintenance d'accéder facilement, voire parfois pas du tout, aux éléments constitutifs du système de dégradation, par exemple pour un remplacement d'éléments de projection de fluide d'altération ou de mise à jour de cartes électroniques. En outre, ces systèmes à tiroir nécessitent généralement un préconditionnement des valeurs à protéger sur des supports spécifiques, relativement contraignant pour l'usager de ces systèmes.

La présente invention a donc pour but de proposer une nouvelle forme de conteneur sécurisé dont la conception et l'agencement permettent à la fois une utilisation particulièrement adaptée pour le transport de fonds entre une agence bancaire centrale et des succursales (impliquant des transferts de quantité importantes de fonds, généralement jusqu'à une douzaine de milliers de billets de banque,) et une maintenance aisée du conteneur.

A cet égard, la présente invention a pour objet un conteneur sécurisé pour le transport et/ou le stockage de documents ou d'objets de valeur, par exemple du type valeurs monétaires, chèques ou cartes bancaires et bijoux, comportant :
- des moyens de dégradation par projection d'un fluide d'altération sur lesdites valeurs, constitués par au moins un moyen de libération dudit fluide d'altération et un mécanisme de distribution raccordé au moyen de libération de fluide,
- des moyens électroniques de gestion interne contrôlant les moyens de dégradation,
- des moyens d'alimentation en énergie électrique ;
- une enceinte sécurisée formant châssis, constituée par un bac globalement parallélépipédique fermé par un couvercle articulé à l'un des bords supérieurs dudit bac, ladite enceinte renfermant un compartiment de stockage pour les objets de valeur qui est constitué par une cuve ouverte à son extrémité supérieure, dont l'ouverture est contrôlée par ledit couvercle ;
ce conteneur est remarquable en ce que les dimensions du compartiment de stockage sont inférieures à celles du bac de l'enceinte de manière à procurer entre les parois internes du bac et les parois externes de la cuve un espace de service dans lequel sont placés les moyens de dégradation des valeurs, des moyens d'alimentation électrique et des moyens de gestion interne, l'accès audit espace de service étant condamné par un masque de protection couvrant également les bords supérieurs de la cuve du compartiment de stockage des valeurs.

Selon une autre caractéristique de l'invention, au moins une paroi de la cuve intègre sur sa face externe des rampes de distribution du fluide d'altération, ladite paroi étant percée d'orifices d'aspersion au niveau desdites rampes afin que le fluide soit projeté dans le compartiment sur les valeurs en cas de déclenchement de la dégradation par les moyens de gestion interne.

On voit bien la conception originale extrêmement avantageuse du conteneur sécurisé selon l'invention, qui met en oeuvre un nombre limité d'éléments, avec un minimum de pièces mobiles, d'où des coûts de fabrication peu élevés et une robustesse certaine du conteneur, et qui présente un agencement permettant une maintenance aisée du conteneur.

D'autres avantages et caractéristiques de l'invention ressortiront mieux de la description qui va suivre d'un mode d'exécution du conteneur selon l'invention, donnée à titre d'exemple et qui s'appuie sur des figures, dans lesquelles :
- la figure 1 est une vue schématique en perspective et en éclaté du conteneur conforme à l'invention ;
- la figure 2 est une vue de la face arrière dudit conteneur, couvercle ouvert ;
- la figure 3 est une vue du coté droit du même conteneur, couvercle ouvert ;
- la figure 4 est une vue en coupe longitudinale du conteneur, selon l'axe IV-IV' représenté à la figure 2.

En référence à la figure 1, le conteneur 1 selon l'invention comporte une enceinte sécurisée 2 formant châssis, constituée par un bac 3 globalement parallélépipédique fermé par un couvercle 4 articulé à l'un des bords supérieurs dudit bac. Cette enceinte 2 renferme un compartiment 5 de stockage pour les objets de valeur qui est constitué par une cuve 6 ouverte à son extrémité supérieure, dont l'ouverture est contrôlée par ledit couvercle 4.

L'enceinte de sécurité 2 sera réalisée en tout matériau léger et résistant, tel que de l'aluminium, de l'acier ou un matériau polymère organique comme du PVC.

En outre, les parois de la cuve 3 et du couvercle 4 de l'enceinte 2 seront équipées de capteurs anti-intrusions, non représentés sur les figures, tels que, par exemple, un capteur de contrôle de l'intégrité d'une paroi tel que décrit dans le brevet français FR 2.615.987 de la demanderesse. Ces capteurs sont connectés aux moyens de gestion internes du conteneur 1 afin de permettre, lorsqu'une dégradation est constatée par les capteurs, d'activer les moyens de dégradation des valeurs.

L'enceinte 2 renferme donc également des moyens de dégradation par projection d'un fluide d'altération sur lesdites valeurs, constitués par au moins un moyen de libération dudit fluide d'altération et un mécanisme de distribution raccordé au moyen de libération de fluide, des moyens électroniques de gestion interne contrôlant les moyens de dégradation, et des moyens d'alimentation en énergie électrique.

Lesdits moyens de gestion internes fonctionnent par exemple à la manière d'une « machine à modes limités » dont le cycle de fonctionnement comporte un nombre restreint d'états logiques, appelés modes, la transition d'un premier mode à un second mode résultant d'un évènement ponctuel dont la licéité est, ou a été, préalablement vérifiée par un centre serveur situé à distance pouvant se mettre en relation avec les moyens de gestion internes du conteneur 1 par tout moyen approprié, ladite transition s'accompagnant alors ou non de la perte de mémoire du mode antérieur.

Le conteneur 1 comporte également un mécanisme de fermeture 7 assurant le verrouillage du couvercle 4 sur le bac 3 de l'enceinte sécurisée 2. Ce mécanisme est placé à l'intérieur de l'enceinte 2, contre la face interne du couvercle 3 et est protégé par un capot de couvercle 8.

Ce capot de couvercle 8 présente une forme apte à assurer une fermeture ajustée de la cuve 6,quasi étanche, lorsque le couvercle 4 est refermé. A cette fin, le capot 8 présente un plateau en saillie de forme correspondante à celle de l'ouverture de la cuve 6, venant s'emboîter dans ladite ouverture lorsque le couvercle 4 est refermé.

Selon une caractéristique importante de l'invention, au moins une paroi de la cuve 6 comporte sur sa face externe des rampes de distribution 9 du fluide d'altération, ladite paroi étant percée d'orifices d'aspersion au niveau desdites rampes afin que le fluide soit projeté dans le compartiment 5 sur les valeurs en cas de déclenchement de la dégradation par les moyens de gestion interne.

En référence à la figure 1, ces rampes 9 sont disposées selon la hauteur de la cuve 6 et réparties à intervalle régulier dans le sens de la largeur. De préférence, deux parois opposées de la cuve sont munies de rampes et aménagées pour assurer la projection de fluide d'altération. Ainsi, dans le cas de la variante représentée, chaque paroi équipée comporte quatre rampes 9. Selon la variante d'exécution représentée, les rampes 9 présentent une section rectangulaire. Il va de soi que l'Homme de l'art pourra adapter le nombre et la forme des rampes de distribution 9 intégrées à la paroi de la cuve 6 en fonction du volume du compartiment 5 de stockage des valeurs ou des caractéristiques du fluide d'altération ou de celles des moyens de libération dudit fluide. Par exemple, les rampes pourront être placées en diagonale ; ou encore, elles pourront être subdivisées sur leur longueur en canaux parallèles.
Les rampes 9 sont fermées à leurs extrémités supérieures et sont raccordées à leur extrémité inférieure à des moyens de libération de fluide d'altération. De préférence, la connexion entre les rampes 9 et les moyens de libération de fluide est réalisée par l'intermédiaire d'éléments de raccordement tels que des tuyaux (non représentés sur les figures) munis à leurs extrémités de connecteurs du type à connexion rapide. Différentes configurations pourront être mises en oeuvre dans le cadre de la présente invention. Par exemple, chaque rampe pourra être connectée individuellement à un réservoir de fluide d'altération ou bien être reliée à un socle d'alimentation commun à toutes les rampes.

Selon un mode d'exécution préférentiel de l'invention, et en référence aux figures 1 et 4, les moyens de libération d'un fluide d'altération sont constitués par des cartouches 10, de forme avantageusement cylindrique, renfermant un fluide d'altération dont la libération est effectuée à l'une des extrémités de la cartouche par la poussée exercée sur un piston par des gaz produits par un générateur de gaz disposé à l'extrémité opposée de ladite cartouche. Un exemple détaillé de cette forme d'exécution spécifique des moyens de libération d'un fluide est décrit dans une autre demande de brevet déposée concomitamment au nom de la demanderesse et qui porte spécifiquement sur cet aspect. On comprend bien l'avantage à employer ce type de dispositif en terme de poids et d'encombrement général dans l'enceinte sécurisée 2. Bien entendu, l'Homme du Métier pourra mettre en oeuvre dans le cadre de la présente invention d'autres types de moyen de libération de fluide d'altération, en particulier ceux mettant en oeuvre des réserves de gaz comprimé pour propulser sous pression des fluides contenus dans des réservoirs, même si ces solutions sont moins avantageuses que la variante préférée illustrée sur les figures.

En effet, le choix préférentiel de cette solution originale et compacte de moyens de libération de fluide permet le positionnement sur un coté et sur le dessous de la cuve 6 des cartouches 10. Selon une première variante d'exécution, les cartouches 10 sont fixées sur des supports liés aux parois de la cuve 6 : ainsi, dans le cadre d'opération de maintenance ou de renouvellement des moyens de maculation suite à un déclenchement du dispositif de sécurité, l'opérateur retirera la cuve 6 de l'enceinte 2 en même temps que l'ensemble des composants majeurs (rampes 9 et cartouches 10) des moyens de maculation. Selon une autre variante d'exécution, le système de connectique entre les rampes 9 et les cartouches 10 permet une extraction de la cuve 6 indépendamment des cartouches 10.

Selon une autre caractéristique importante de l'invention, les dimensions du compartiment de stockage 5 et donc de la cuve 6 sont inférieures à celles du bac 3 de l'enceinte 2 de manière à procurer entre les parois internes du bac 3 et les parois externes de la cuve 6 un espace de service 11 dans lequel sont placés les moyens de dégradation des valeurs, des moyens d'alimentation électrique et des moyens de gestion interne, l'accès audit espace de service 11 étant condamné par un masque 12 de protection couvrant également les bords supérieurs de la cuve 6 du compartiment de stockage 5 des valeurs.

On comprend bien que ce masque 12 coopère avec le capot de couvercle 8 afin d'assurer une fermeture ajustée, de préférence quasi étanche, de la cuve 6. En outre, ce masque permet de protéger l'espace de service 11 et de préserver les composants qui y sont renfermés lorsque le système de dégradation des valeurs est activé.

On mesure bien l'avantage de cet agencement particulier qui permet d'avoir à la fois un conteneur sécurisé de grande capacité mais compact et dans lequel les moyens de sécurisation sont masqués tout en restant facilement accessible pour la maintenance.

La variante d'exécution représentée sur les figures de la cuve 6 a une forme de parallélépipède rectangle, afin d'optimiser l'espace disponible pour le stockage des valeurs. Bien sûr, on pourra donner d'autres formes à la cuve 6 de stockage des valeurs, par exemple de section hexagonale, trapézoïdale ou circulaire, voire proposer, tout en veillant à garantir une bonne application du fluide d'altération, un compartimentage de la cuve adapté à différentes dimensions de documents de valeurs (par exemple, chèques et billets) sans pour autant sortir du cadre de la présente invention.

Bien entendu, la cuve 6 pourra être munie de dispositifs complémentaires permettant la dégradation des valeurs, en fonction des particularités des valeurs à protéger. Par exemple, il est courant dans certains pays d'emballer sous un film plastique les liasses de billets de banques afin d'assurer l'intégrité desdites liasses et d'éviter les tentations de vols de billets par prélèvement dans une liasse auprès des personnes manipulant ces liasses. Dans ce cas de figure, les moyens de dégradation comporteront en outre des moyens pyrotechniques afin de déchirer l'emballage protecteur des liasses et permettre l'application du fluide d'altération sur les valeurs monétaires. La cuve 6 comportera à cet égard des saignées pratiquées dans les faces internes de ses parois, lesquelles saignées accueilleront des dispositifs pyrotechniques comportant un déclencheur relié aux moyens de gestion interne et un explosif, du type poudre noire par exemple.

L'enceinte sécurisée 2 renferme des moyens d'alimentation en énergie électrique ; en particulier et comme représenté sur les figures 1 et 4, ces moyens comportent une batterie 13 qui est placée dans l'espace de service 11, à proximité immédiate du masque 12, afin de faciliter son remplacement lorsqu'elle atteint un niveau de charge faible.

Selon une autre caractéristique de l'invention, et en référence plus particulièrement aux figures 1 et 4, l'enceinte sécurisée 2 est disposée dans une coque externe 14 d'habillage dotée de moyens de préhension et de transport du conteneur 1. Plus spécifiquement, les moyens de préhension comportent une canne ou une poignée télescopique, dont seul le logement externe 15 pour le rangement de la poignée est représenté aux figures 2 et 4. Les moyens de transport comprennent des roues 16. La coque externe 14 comporte également des pieds de stabilisation 17 assurant le maintien en position verticale ou horizontale du conteneur 1. Ainsi, la manutention du conteneur 1 s'effectue avantageusement comme celle d'un bagage de type « trolley ».

De préférence, la coque externe 14 sera réalisée dans des matériaux conférant un aspect anodin au conteneur sécurisé, tendant à lui donner l'apparence d'un bagage ordinaire, du type « trolley » par exemple. A cette fin, on pourra recourir à un habillage en mousse, permettant avantageusement d'amortir les impacts avec le conteneur des manutentionnaires et utilisateurs du conteneur, recouvert d'un tissu résistant à l'abrasion.

Par ailleurs, en référence à la figure 2, la coque externe 14 pourra renfermer des éléments du dispositif de dégradation ou de gestion interne. Par exemple, la variante d'exécution représentée comporte une bombe fumigène 18 logée dans la face arrière du conteneur 1. Cette bombe fumigène 18 est reliée aux moyens de gestion interne et est déclenchée en cas de tentative de vol du conteneur, générant une fumée d'une couleur vive signalant l'agression. En outre, la partie couvercle 14' de la coque externe 14 intégrera avantageusement un écran de visualisation 19 de l'état du conteneur 1. Le couvercle 14' comportera également des moyens d'entrée/sortie des données pour les moyens de gestion interne, comme un lecteur de cartes à puce, par exemple ; de préférence, et selon la variante de réalisation représentée, les moyens d'entrée/sortie sont des moyens de communication par radiofréquence et consistent en un transpondeur RFID 20. On notera qu'on pourra avantageusement prévoir plusieurs transpondeurs RFID intégrés à différents emplacements de la coque externe 14.

Selon une variante d'exécution préférée, les moyens de gestion interne sont couplés par radiofréquence à des moyens de gestion externe, comportant un terminal informatique portatif, de type assistant personnel électronique par exemple. Ainsi, le conteneur 1 comportera un minimum d'électronique embarquée, cette dernière étant peu complexe et peu gourmande en énergie. En outre, on comprend l'avantage de cette conception, qui autorise une plus grande liberté dans la programmation des modes du conteneur et permet par exemple de l'adapter précisément aux caractéristiques du parcours du conteneur dans le cadre d'un transport de fonds.

En combinaison avec des moyens embarqués d'alimentation en énergie électrique, tels que la batterie 13 placée dans l'espace de service 11, on obtient alors un conteneur 1 avantageusement sans aucune connectique physique vers l'extérieur. Bien évidemment, la puissance de la batterie 13 sera dimensionnée afin de permettre une autonomie de fonctionnement des éléments de sécurité du conteneur d'au moins plusieurs jours, et de préférence de plusieurs mois. En outre, et sans sortir du cadre de la présente invention, l'Homme du métier pourra bien sûr prévoir une connectique permettant l'alimentation sur secteur ou une recharge sur secteur de la ou des batterie(s), ce qui permettra avantageusement d'utiliser le conteneur selon l'invention comme une coffre-fort sécurisé pendant de longues périodes sans avoir à neutraliser le système de sécurisation pour remplacer la batterie lorsque celle-ci atteint un faible niveau de charge.

Selon une dernière caractéristique préférentielle, le fluide d'altération mis en oeuvre est un fluide de marquage à coloration visible ; avantageusement, cette encre incluera des traceurs permettant de relier au vol d'un conteneur des biens dégradés retrouvés après ledit vol.

Enfin, il va de soi que les exemples de réalisation du dispositif de sécurisation présentés ci-dessous ne sont nullement limitatifs et d'autres modifications ou ajouts pourront être envisagés par l'Homme du Métier sans sortir du cadre de l'invention.

## Revendications

1. Conteneur sécurisé (1) pour le transport et/ou le stockage de documents ou d'objets de valeur, par exemple du type valeurs monétaires, chèques ou cartes bancaires et bijoux, comportant :
- des moyens de dégradation par projection d'un fluide d'altération sur lesdites valeurs, constitués par au moins un moyen de libération dudit fluide d'altération et un mécanisme de distribution raccordé au moyen de libération de fluide,
- des moyens électroniques de gestion interne contrôlant les moyens de dégradation,
- des moyens d'alimentation en énergie électrique,
- une enceinte sécurisée (2) formant châssis, constituée par un bac (3) globalement parallélépipédique fermé par un couvercle (4) articulé à l'un des bords supérieurs dudit bac, ladite enceinte (2) renfermant un compartiment de stockage (5) pour les objets de valeur qui est constitué par une cuve (6) ouverte à son extrémité supérieure, dont l'ouverture est contrôlée par ledit couvercle (4),
**caractérisé en ce que** les dimensions du compartiment de stockage (5) sont inférieures à celles du bac (3) de manière à procurer entre les parois internes du bac (3) et les parois externes de la cuve (6) un espace de service (11) dans lequel sont placés les moyens de dégradation des valeurs, les moyens d'alimentation électrique et les moyens de gestion interne, l'accès audit espace de service (11) étant condamné par un masque (12) de protection couvrant également les bords supérieurs de la cuve (6) du compartiment de stockage (5) des valeurs.

2. Conteneur sécurisé (1) selon la revendication précédente **caractérisé en ce que** au moins une paroi de la cuve (6) intègre sur sa face externe des rampes de distribution (9) du fluide d'altération, ladite paroi étant percée d'orifices d'aspersion au niveau desdites rampes afin que le fluide soit projeté dans le compartiment (5) sur les valeurs en cas de déclenchement de la dégradation par les moyens de gestion interne.

3. Conteneur sécurisé (1) selon la revendication précédente, **caractérisé en ce que** les rampes (9) sont fermées à leurs extrémités supérieures et sont raccordées à leurs extrémités inférieures à des moyens de libération de fluide d'altération par l'intermédiaire d'éléments de raccordement munis à leurs extrémités de connecteurs du type à connexion rapide

4. Conteneur sécurisé (1) selon l'un quelconque des revendications précédentes, **caractérisé en ce que** l'enceinte sécurisé (2) est disposée dans une coque externe (14) d'habillage dotée de moyens de préhension et de transport du conteneur (1).

5. Conteneur sécurisé (1) selon la revendication précédente, **caractérisé en ce que** les moyens de préhension comportent une canne télescopique et **en ce que** les moyens de transport comprennent des roues (16).

6. Conteneur sécurisé (1) selon l'un quelconque des revendications précédentes, **caractérisé en ce que** les moyens de gestion interne sont couplés par radiofréquence à des moyens de gestion externe, comportant un terminal informatique portatif, de type assistant personnel électronique par exemple.

7. Conteneur sécurisé (1) selon l'un quelconque des revendications précédentes, **caractérisé en ce que** les moyens de libération d'un fluide d'altération sont constitués par des cartouches (10) renfermant un fluide dont la libération est effectuée à l'une des extrémités de la cartouche par la poussée exercée sur un piston par des gaz produits par un générateur de gaz disposé à l'extrémité opposée de la cartouche.

8. Conteneur sécurisé (1) selon l'un quelconque des revendications 3 à 7, **caractérisé en ce que** les moyens d'alimentation électrique comprennent une batterie (13) placée dans l'espace de service (11).

9. Conteneur sécurisé (1) selon l'un quelconque des revendications précédentes, **caractérisé en ce que** le fluide d'altération est un fluide de marquage à coloration visible.

## Claims

1. Secure container (1) for transporting and/or storing documents or objects of value, for example valuable items of the monetary, cheque or bank card and jewellery type, comprising:
- means of degradation by spraying a contaminating fluid on said valuable items, consisting of at least one means of releasing said contaminating fluid and a dispensing mechanism connected to the fluid release means,
- electronic internal management means controlling the degradation means,
- electrical energy supply means,
- a secure chamber (2) forming a frame, consisting of a roughly parallepipedal box (3) closed by a lid (4) hinged at one of the top ends of said box, said chamber (2) containing a storage compartment (5) for the objects of value that consists of a tank (6) open at its top end, the opening of which is controlled by said lid (4),
**characterised in that** the dimensions of the storage compartment (5) are less than those of the box (3) so as to procure, between the internal walls of the box (3) and the external walls of the tank (6), a service space (11) in which the means of degrading the valuable items, the electrical supply means and the internal management means are placed, access to said service space (11) being locked by a protective mask (12) also covering the top edges of the tank (6) of the compartment (5) for storing the valuable items.

2. Secure container (1) according to the preceding claim, **characterised in that** at least one wall of the tank (6) includes, on the external face thereof, contaminating-fluid dispersion manifolds (9), said wall having spray orifices in it at said manifolds so that the fluid is sprayed into the compartment (5) onto the valuable items in the event of degradation being triggered by the internal management means.

3. Secure container (1) according to the preceding claim, **characterised in that** the manifolds (9) are closed at the top ends thereof and are connected at the bottom ends thereof to means of releasing contaminating fluid by means of connecting elements provided at the ends thereof with connectors of the quick connection type.

4. Secure container (1) according to any one of the preceding claims, **characterised in that** the secure chamber (2) is disposed in an external cladding shell (14) provided with means of gripping and transporting the container (1).

5. Secure container (1) according to the preceding claim, **characterised in that** the gripping means comprise a telescopic cane and **in that** the transport means comprise wheels (16).

6. Secure container (1) according to any one of the preceding claims, **characterised in that** the internal management means are coupled by radio frequency to external management means, comprising a portable computer terminal, of the electronic personal assistant type for example.

7. Secure container (1) according to any one of the preceding claims, **characterised in that** the means of releasing a contaminating fluid consist of cartridges (10) containing a fluid the release of which is effected at one of the ends of the cartridge by the thrust exerted on a piston by gases produced by a gas generator arranged at the opposite end of the cartridge.

8. Secure container (1) according to any one of claims 3 to 7, **characterised in that** the electrical supply means comprise a battery (13) placed in the service space (11).

9. Secure container (1) according to any one of the preceding claims, **characterised in that** the contaminating fluid is a marking fluid with visible colouring.

## Patentansprüche

1. Sicherer Behälter (1) für den Transport und/ oder die Einlagerung von wertvollen Dokumenten oder Wertgegenständen, wie zum Beispiel von Geldwerten, Schecks oder Kreditkarten oder Schmuck, umfassend:
- Degradierungsvorrichtungen durch das Versprühen einer Markierflüssigkeit auf die besagten Werte, die zumindest durch eine Vorrichtung zum Freisetzen der besagten Markierflüssigkeit und einen Verteilungsmechanismus gebildet werden, der mit der Vorrichtung zur Flüssigkeitsfreisetzung verbunden ist,
- elektronische Vorrichtungen für die interne Verwaltung zum Ansteuern der Degradierungsvorrichtungen,
- Vorrichtungen zur Versorgung mit elektrischer Energie,
- eine gesicherte Einfassung (2) zur Bildung eines Grundgestells, die durch einen im Allgemeinen quaderförmigen Behälter (3) gebildet wird, der durch einen Deckel (4) verschlossen wird, der an einem der oberen Ränder des besagten Behälters angeordnet ist, wobei die besagte Einfassung (2) ein Lagerfach (5) für Wertgegenstände einschließt, das durch eine an ihrem oberen Ende offene Wanne (6) gebildet wird, deren Öffnung vom besagten Deckel (4) gesteuert wird, **dadurch gekennzeichnet, dass** die Abmessungen des Lagerfaches (5) geringer sind, als jene des Behälters (3), sodass zwischen den Innenwandungen des Behälters (3) und den Außenwandungen der Wanne (6) ein Serviceraum (11) geschaffen wird, in dem die Vorrichtungen zur Degradierung der Werte, die Vorrichtungen zur Versorgung mit elektrischer Energie, die Vorrichtungen zur internen Verwaltung angeordnet sind, wobei der Zugriff auf den besagten Serviceraum (11) durch eine Schutzmaske (12) verriegelt ist, die auch die oberen Ränder der Wanne (6) des Faches (5) zum Lagern der Werte abdeckt.

2. Sicherer Behälter (1) nach dem vorherigen Anspruch, **dadurch gekennzeichnet, dass** zumindest eine Wandung der Wanne (6) an ihrer Außenseite Rampen zum Verströmen (9) der Markierflüssigkeit umfasst, wobei die besagte Wandung mit Sprühöffnungen im Bereich der besagten Rampen versehen ist, damit die Flüssigkeit bei Auslösung der Degradierung durch die Vorrichtung zur internen Verwaltung in das Fach (5) auf die Werte gesprüht wird.

3. Sicherer Behälter (1) nach dem vorherigen Anspruch, **dadurch gekennzeichnet, dass** die Rampen (9) an ihren oberen Enden geschlossen, und an ihren unteren Enden durch Verbindungselemente mit den Vorrichtungen zum Freisetzen der Markierflüssigkeit verbunden sind, die an ihren jeweiligen Enden mit Steckern vom Typ Schnellanschluss ausgestattet sind.

4. Sicherer Behälter (1) nach irgendeinem der vorherigen Ansprüche, **dadurch gekennzeichnet, dass** die gesicherte Einfassung (2) in einer äußeren Ummantelungsschale (14) angeordnet ist, die mit Vorrichtungen zum Aufgreifen und Transportieren des Behälters (1) ausgestattet ist.

5. Sicherer Behälter (1) nach dem vorherigen Anspruch, **dadurch gekennzeichnet, dass** die Aufgreifvorrichtungen einen Teleskopgriff enthalten und **dadurch**, dass die Transportvorrichtungen Räder (16) umfassen.

6. Sicherer Behälter (1) nach irgendeinem der vorherigen Ansprüche, **dadurch gekennzeichnet, dass** die Vorrichtungen zur internen Verwaltung über eine Funkfrequenz an die Vorrichtungen zur externen Verwaltung gekoppelt sind, umfassend ein tragbares Informatik-Terminal, beispielsweise vom Typ eines Minicomputers.

7. Sicherer Behälter (1) nach irgendeinem der vorherigen Ansprüche, **dadurch gekennzeichnet, dass** die Vorrichtungen zum Freisetzen einer Markierflüssigkeit durch Kartuschen (10) gebildet werden, die eine Flüssigkeit einschließen, deren Freisetzung an einem Ende der Kartusche durch den Schub erfolgt, der durch Gase auf einen Kolben ausgeübt wird, die von einem Gasgenerator erzeugt werden, der am gegenüberliegenden Ende der Kartusche angeordnet ist.

8. Sicherer Behälter (1) nach irgendeinem der Ansprüche 3 bis 7, **dadurch gekennzeichnet, dass** die Vorrichtungen zur Versorgung mit elektrischer Energie eine Batterie (13) enthalten, die im Serviceraum (11) angeordnet ist.

9. Sicherer Behälter (1) nach irgendeinem der vorherigen Ansprüche, **dadurch gekennzeichnet, dass** die Markierflüssigkeit eine Flüssigkeit zur sichtbaren Farbmarkierung ist.
